# EUROPÄISCHE PATENTSCHRIFT

(11) **EP 0 462 990 B1**
(45) Veröffentlichungstag und Bekanntmachung des Hinweises auf die Patenterteilung: **19.05.1993**
(21) Anmeldenummer: 90903781.4
(22) Anmeldetag: 27.02.1990
(51) Int. Cl.: B22D 33/00, B22C 23/02

(54) **TRANSPORTVORRICHTUNG FÜR GIESSEREIKERNE UND -FORMEN**
CONVEYING DEVICE FOR CASTING CORES AND MOULDS
DISPOSITIF DE TRANSPORT DE NOYAUX ET DE MOULES DE COULEE

(30) Priorität: 20.03.1989 DE 3909102
(43) Veröffentlichungstag der Anmeldung: 02.01.1992
(73) Patentinhaber: Adolf Hottinger Maschinenbau GmbH, D-68219 Mannheim (DE)
(72) Erfinder: LANDUA, Werner, D-6800 Mannheim 81 (DE); ROMMEL, Rainer, D-6835 Brühl (DE); MÜLLER, Jürgen, D-6800 Mannheim 81 (DE)
(74) Vertreter: Naumann, Ulrich, Dr.-Ing.
(86) Internationale Anmeldenummer: DE9000130
(87) Internationale Veröffentlichungsnummer: WO9011152

(56) Entgegenhaltungen:
- EP-A- 0 063 966
- EP-A- 0 251 055
- DE-B- 2 409 851
- FR-A- 2 104 999
- FR-A- 2 416 856

## Beschreibung

Die Erfindung bezieht sich auf eine Transportvorrichtung insbesondere für Gießereikerne und -formen/gemäß dem Oberbegriff des Patentanspruchs 1.

Eine solche Vorrichtung ist dem Anmelder aus der eingenen Praxis bekannt.

In der Gießereitechnik, insbesondere beim Gießen von Formgußstücken, werden Kerne oder Formen getrennt hergestellt, manuell zusammengeführt und verbunden und anschließend einzeln in eine Schwärzeeinrichtung geschoben, welche die Kerne mechanisch verspannt, was einen zu großen Platzbedarf mit sich bringt und außerdem nur geringe Haltekraft besitzt.

Die Aufgabe der Erfindung besteht nun darin, einzelne oder miteinander verbundene Gießereikerne und -formen, im vorliegenden Falle verschraubte Sohlen- und Wassermantelkerne, vollautomatisch und kontinuierlich mit dem Fertigungsrhythmus der Kern- bzw. Formherstellung zu schwärzen oder sonstwie zu behandeln oder zu bearbeiten.

Die Lösung dieser Aufgabe wird durch die im Kennzeichen des Patentanspruchs 1 beschriebene technische Lehre vermittelt.

Die Vorrichtung gemäß Erfindung ist in einen vollautomatisch verketteten Ablauf integriert, der sich im vorliegenden Fall von der Herstellung der Kerne über die Zusammenführung - Verbindung - Schwärzung bis zur Ablage auf ein Trockenband erstreckt. Die Aufnahme und Halterung auf der Anlage zur Weiterbehandlung, im vorliegenden Fall auf der Schwärzemaschine/erfolgt in den gleichen platzsparenden Abständen, die auch bei der Fertigung gegeben sind. Die Haltekraft der Lochgreifer ist stufenlos regelbar.

Die Zeichnungen in Verbindung mit der nachfolgenden Beschreibung stellen eine Ausführungsform der Erfindung dar.
Fig. 1 zeigt eine Gesamtansicht der Vorrichtung im Schnitt in Querrichtung an der Linie x-x gemäß Fig. 3a;
Fig. 2 stellt einen Detailschnitt in Querrichtung an der Linie y-y gemäß Fig. 3a dar;
Fig. 3a ist eine schematische Darstellung der Luftversorgung und Steuerung der Vorrichtung, während Fig. 3b eine Teilansicht der Antriebswelle im Schnitt mit den Anschlußventilen darstellt;
Fig. 4 zeigt schließlich eine Detailzeichnung des Lochgreifers im Schnitt.

Die verbundenen Kerne werden mit einer Greifer- und Transportvorrichtung 10 von der Verbindungsstelle zur "Aufgabestation" der Schwärzemaschine gebracht und dort auf die Lochgreifer 1 aufgesteckt (pro Takt drei verbundene Kerne). Danach wird das Transportband 2 um einen Takt weiterbewegt (1.200 mm). Über ein direkt nach dem Start von der Auflaufleiste abrollendes Nockenventil 4 wird Luft über die Ringleitung 3 zu den Lochgreifern 1 geleitet, die sich gegen die Kernwand pressen und damit die Kerne in Position halten. Nach zwei Takten ist die Kerngruppe nach unten hängend in der "Tauchstation". Hier werden die Kerne durch Anheben eines mit Schwärze gefüllten Beckens geflutet.

Bei den weiteren Taktstrecken tropft die überflüssige Schwärze in ein Becken. An der "Übergabestation" werden die Lochgreifer 1 durch Auflaufen eines weiteren Nockenventiles 11 auf eine Schiene luftlos gemacht, so daß die Kerngruppe mit einem weiteren Greif- und Transportgerät zu den Trockenöfen gebracht werden kann.

Die Abstände der Lochgreifer 1 stellen sich beim Durchlaufen einer Kulisse 13, die mit einer Spindel 9 auf den typengebundenen Abstand gebracht wird, selbsttätig ein.

Die Hauptluftzuführung erfolgt über einen Drehverteiler 6 auf der Antriebswelle 5 zu drei federnd angebrachten Anschlußstücken 7, welche durch Nockenventile, die durch auf der Antriebswelle 5 befindliche Auflaufstücke betätigt werden, immer zu den Anschlußstücken 7, die sich in der jeweiligen Position im Kontakt mit dem an dem Transportband 2 befindlichen Gegenstück befinden.

Das ins Leere laufende Anschlußstück 7 wird durch Ablaufen des betreffenden Nockenventiles 4 vom Auflaufstück verschlossen.

Die Betätigung der fünfzehn Kontaktstücke 12 (Öffnen und Schließen) erfolgt mechanisch durch die Bewegung des Transportbandes 2 durch Auflaufen der Betätigungshebel, d. h. im Taktlauf sind nur die beiden Gegenstücke geöffnet, die sich gerade im Kontakt mit den federnd gelagerten Anschlußstücken 7 befinden.

## Patentansprüche

1. Kontinuierlich arbeitende Transportvorrichtung, insbesondere zur Behandlung von Gießereikernen und -formen, bestehend aus einem unendlich umlaufenden Transportband (2) mit in gleichmäßigen Abständen angeordneten Haltevorrichtungen oder Lochgreifern (1),
**dadurch gekennzeichnet,**
daß die Lochgreifer (1) über eine mit dem Transportband (2) gekoppelte Ringleitung (3) mit Anschlußventilen (4) mit Luft versorgbar und steuerbar sind und daß die Lochgreifer (1) über einen auf einer Antriebswelle (5) angeordneten Drehverteiler (6) und über federnd gelagerte Anschlußstücke (7) mit den Anschlußventilen (4) synchron zusammenwirken.

2. Transportvorrichtung nach Anspruch 1, dadurch gekennzeichnet, daß die Lochgreifer (1) auf einer Verstellwelle (8) über eine Spindel (9) synchron gegeneinander in bestimmten Abständen einstellbar sind.

## Claims

1. Continuously operating transport device in particular for handling casting cores and casting moulds, consisting of an endlessly rotating conveyor belt (2) having holding devices or perforation grippers (1) disposed at regular intervals, characterised in that the perforation grippers (1) can be supplied with and controlled by air via an annular line (3) which is coupled to the conveyor belt (2) and has connection valves (4); and in that the perforation grippers (1) cooperate synchronously with the connection valves (4) via a rotary distributor (6) disposed on a drive shaft (5) and via resiliently mounted connection pieces (7).

2. Transport device according to Claim 1, characterised in that the perforation grippers (1) can be adjusted synchronously with respect to one another at specific intervals on an adjusting shaft (8) via a spindle (9).

## Revendications

1. Dispositif de transport travaillant en continu, notamment pour le traitement de noyaux et de moules de fonderie, constitué par une bande de transport circulant sans fin (2) comportant des dispositifs de retenue ou des dispositifs de préhension à trou (1), caractérisé en ce que les dispositifs de préhension à trou (1) peuvent être alimentés en air par l'intermédiaire d'une conduite en anneau (3) couplée à la bande de transport (2) comportant des valves de raccordement (4) et que les dispositifs de préhension à trou (1) coopèrent d'une manière synchrone avec les valves de raccordement (4) par l'intermédiaire d'un distributeur rotatif (6) monté sur un arbre d'entraînement (5) et par l'intermédiaire d'éléments de raccordement (7) montés élastiquement.

2. Dispositif de transport selon la revendication 1, caractérisé en ce que les dispositifs de préhension à trou (1) peuvent être réglés de manière synchrone à des distances réciproques déterminées sur un arbre de réglage (8) par l'intermédiaire d'une broche (9).
